# EUROPÄISCHE PATENTSCHRIFT

(11) **EP 0 829 844 B1**
(45) Veröffentlichungstag und Bekanntmachung des Hinweises auf die Patenterteilung: **03.11.1999**
(21) Anmeldenummer: 97115909.0
(22) Anmeldetag: 12.09.1997
(51) Int. Cl.: G09F 13/02, G09F 27/00

(54) **Flächenhafter Aussenwerbeträger**
Flat advertising holder for outdoor use
Support publicitaire plan pour l'utilisation à l'extérieur

(30) Priorität: 16.09.1996 DE 19637633
(43) Veröffentlichungstag der Anmeldung: 18.03.1998
(73) Patentinhaber: Kämpf, Hartmut, 98529 Suhl (DE)
(72) Erfinder: Kämpf, Hartmut, 98529 Suhl (DE); Gross, Frank, 98693 Ilmenau (DE); Völker, Stephan, 98693 Ilmenau (DE)
(74) Vertreter: Liedtke, Klaus, Dr.

(56) Entgegenhaltungen:
- WO-A-82/01270
- DE-U- 9 315 434
- FR-A- 2 659 775
- FR-A- 2 719 693
- US-A- 4 319 310

## Beschreibung

Die Erfindung betrifft einen flächenhaften Außenwerbeträger mit Beleuchtungseinrichtung.

Derartige Außenwerbeträger sind vorzugsweise als Euro-Werbetafeln, insbesondere als Großflächen einsetzbar. Darüber hinaus können sie auch zur Beleuchtung von Buswartehallen mit integrierter Großfläche, Stadtinformationsanschlagstellen und Sammelhinweistafeln in Ausfallstraßen von Städten oder Stadtteilen sowie zu vielfältigen anderen Zwecken eingesetzt werden.

Im Stand der Technik sind flächenhafte Außenwerbeträger mit Beleuchtungseinrichtungen bekannt, die durch den Anschluß an öffentliche Energienetze betrieben werden. Es ist bei Beleuchtungseinrichtungen ebenfalls bekannt, diese ortsfest an den Außenwerbeträgern oder Hinweistafeln zu installieren und für deren Stromversorgung bei peripherer Aufstellung separate Erdanschlußkabel zu verlegen. Hierbei werden Energiemeß- und Regeleinrichtungen benötigt, die nicht unmittelbar an den flächenhaften Außenwerbeträgern montiert sind.

Einrichtungen mit Netzanschluß erfordern einen hohen Aufwand für Installation und laufende Kosten. Diese Einrichtungen sind besonders in solchen Fällen nachteilbehaftet, in denen am Aufstellungsort des flächenhaften Außenwerbeträgers eine Energieversorgung aus einem öffentlichen Netz sowohl technisch als auch genehmigungsrechtlich schwierig oder nicht realisiert werden kann.
Bekannte Beleuchtungseinrichtungen weisen weiterhin den Nachteil auf daß sie an den Außenwerbeträgern fest installiert sind, so daß beim Wegfall eines bestehenden Beleuchtungsauftrages, beispielsweise bei Wechsel der Vermietung eines flächenhaften Außenwerbeträgers und den daraus resultierenden geänderten Wünschen eines Nachmieters, aufwendige bauliche Veränderungen für Montage- und Demontagearbeiten notwendig sind.

Ferner sind für derartige Beleuchtungssysteme aus DE 32 14 790 A1 und DE 94 12 069 U1 einfache Steuerungen bekannt, mit denen das Ein- und Ausschalten der Beleuchtung über eine Schaltuhr und/oder einen Dämmerungsschalter möglich ist
Eine nach De 41 07 107 A1 bekannte Beleuchtungseinrichtung verwendet ein System, in dem die elektronische Steuereinrichtung als lernendes System ausgebildet ist, das in Abhängigkeit vom Ladepegel der Batterie und/oder der tagsüber durch die photovoltaische Anordnung aufgenommenen Lichtmenge die Vorgabe der nächtlichen Leuchte im gleichen Sinne verändert. Dies entspricht jedoch nicht den Zielen einer solarbetriebenen Beleuchtungseinrichtung für flächenhafte Außenwerbeträger.
Bekannt sind ferner aus DE 86 03 617 U1 Sprachspeicheranwendungen als Zusatzelemente an Werbetafeln. Dieses zusätzliche auditive Werbemedium besitzt aber nur eine einfache Aktivierungsmöglichkeit durch eine Schaltuhr und/oder einen Passiv-Infrarot-Sensor (PIR) und kann deshalb nur sehr eingeschränkt werbewirksam eingesetzt werden. Beispielsweise ist damit die Adressierung von mehreren Speicherchips in freiwählbarer Reihenfolge nicht möglich.

Die bekannten solarbetriebenen Beleuchtungseinrichtungen benötigen beim Einsatz in mittleren geographischen Breiten für eine längere Betriebszeit einen zusätzlichen Anschluß an das elektrische Energienetz.
Weitere Beispiele von solarbetriebenen Beleuchtungseinrichtungen sind in folgenden Dokumenten beschrieben: US-A- 4 319 310, FR-A-2 659 775 and WO-A-8 201 270.

Der Erfindung liegt die Aufgabe zugrunde, einen flächenhaften Außenwerbeträger mit Beleuchtungseinrichtung anzugeben, der eine erhebliche Verbesserung der werbespezifischen Leistungsfähigkeit erreicht, unabhängig von einem Netzanschluß über einen längeren Zeitraum betreibbar ist und infolge einfacher Montage- und Demontagemöglichkeiten mit geringem Aufwand an unterschiedliche Anwendungsfälle angepaßt werden kann.

Erfindungsgemäß gelingt die Lösung dieser Aufgabe dadurch, daß
- die Beleuchtungseinrichtung mit Solarenergie betrieben wird,
- die gesamte Beleuchtungseinrichtung über eine zentrale Systemsteuerung mit Microcontroller gesteuert wird und
- die Solarenergie in zwei getrennt ansteuerbaren Akkumulatoren gespeichert wird, bei denen mit Batteriecontrollern der Ladezustand und mit Temperatursensoren die Betriebstemperatur erfaßt wird.

Vorteilhafte Ausgestaltungen der erfindungsgemäßen Beleuchtungseinrichtung sind in den Unteransprüchen angegeben.

Der für die Steuerung der autarken Beleuchtungseinrichtung eingesetzte Microcontroller kann nach individuellen werbewirksamen Gesichtspunkten den konkreten Standortbedingungen vor Ort angepaßt werden.

Die dazu erforderliche Programmierung wird über eine serielle Schnittstelle ermöglicht, wodurch die Steuerung in einfacher Weise an unterschiedliche Anwendungsfälle angepaßt werden kann. Diese Änderungen können am flächenhaften Außenwerbeträger vor Ort ausgeführt werden, ohne daß gerätetechnische oder schaltungstechnische Veränderungen erforderlich sind.

Die Beleuchtungseinrichtung verfügt über zwei verschiedene Anwendungsprogramme, einem Main-Programm und einem Application-Programm.

In beiden Programmen können die eingegebenen Werte geändert werden. Vorteilhaft ist die Bedingung, daß im Main-Programm Änderungen von Werten ausschließlich von Fachleuten, die sowohl mit der Controllerprogrammierung vertraut sind als auch umfangreiche Kenntnisse über die Abläufe innerhalb der Systemsteuerung besitzen, vorgenommen werden müssen.
Demgegenüber besteht im Application-Programm für den Betreiber des Werbeträgers die Möglichkeit, jeweils ein speziell angepaßtes Programm zu realisieren.
Dabei können variiert werden:
- die Ein- und Ausschaltzeit der Basisbeleuchtung,
- die Ein- und Ausschaltzeit der Zusatzbeleuchtung,
- die Anzahl und die Dauer der Einschaltungen,
- das Programm zur Auswahl der Sprachspeicher und zur Aktivierung eines ROM-Corders, mit dem die Programmierung der Reihenfolge der Ausgabe und der Ausgabezeiten erfolgt,
- die Zuordnung von Sprachspeicherchips zu bestimmten Gruppen wie Geräuschkulissen, Musik, Werbebotschaften, Informationen und dergleichen,
- die Auswahl der Aktivierungsart des ROM-Corders, beispielsweise bei Annäherung von Personen oder zu voreingestellten Zeiten,
- die Programmierung einer im Tafelträger integrierten LCD-Anzeige zur Ausgabe von Texten,
- die Programmierung des LED-Laufschrifterzeugers, z.B. die Reihenfolge des Aussendens der Textblöcke und die Auswahl der Texte entweder zeitgesteuert oder bei Annäherung von Zielpersonen,
- die Aktivierung von Zähleinrichtungen zur Überprüfung der Werbewirksamkeit, z.B. die Registrierung der Schaltvorgänge, die durch Betätigen der Folientastatur im Tafelträger ausgelöst werden.

Die einzelnen Werte werden im Programm geändert und dann per Datenkabel über die serielle Schnittstelle an den Microcontroller übertragen.

Da die gesamte Systemsteuerung auf der Basis eines Microcontrollers realisiert wird, in dem ein Laderegler für das getrennte Laden von zwei Akkumulatoren integriert ist und eine getrennte Entladesteuerung mit integriertem Tiefentladeschutz und Batteriecontroller vorgesehen ist, kann das Laden und Entladen der Akkumulatoren so gesteuert werden, daß ein Hauptakkumulator für den Normalbetrieb, der ein größeres Speichervermögen und damit ein größeres Gewicht aufweist und im unteren Bereich des flächenhaften Außenwerbeträgers angeordnet ist, zuerst entladen wird. Dadurch ist gewährleistet, daß der im oberen Bereich angebrachte Reserveakkumulator ständig geladen ist und nur im Fall eines sehr niedrigen Energieniveaus entladen wird. Zusätzlich ist jederzeit das externe Nachladen der Akkumulatoren vor Ort oder der Austausch eines entladenen Akkumulators gegen einen geladenen Akkumulator möglich.

Bekannte Beleuchtungseinrichtungen benötigen eine aufwendige Schaltuhr mit den dabei verbundenen Nachteilen, wie das Stellen der Uhr bei der Inbetriebnahme, das Verstellen der Uhr auf Grund von Ungenauigkeiten, das Umstellen von Sommer- und Winterzeit und bei Totalausfall ein neues Stellen der Uhr. Weitere Nachteile sind beispielsweise, daß bei bekannten Anordnungen ein hoher schaltungstechnischer Aufwand erforderlich ist, daß für jede zu steuernde Baugruppe eine getrennte Zeitsteuerung benötigt wird und daß unterschiedliche Veränderungen der jeweiligen Zeitabläufe zu ungewollten Verschiebungen der Schaltzeiten für die einzelnen Baugruppen führen. Das Vermeiden dieser Verschiebungen durch schaltungstechnische Maßnahmen erfordert infolge der Kopplung der Bauelemente einen zusätzlichen Aufwand.

Bei der erfindungsgemäßen Beleuchtungseinrichtung wird für die im Microcontroller realisierte programmierbare Wochenschaltuhr als Zeitbasis ein DCF-77-Funkuhr-Modul eingesetzt, welches über ein eingebautes Antennensystem vollautomatisch das Zeitnormal vom DCF-77-Sender in Mainflingen empfangen kann. Damit werden die obengenannten Nachteile vermieden.
In vorteilhafter Weise können bei der erfindungsgemäßen Beleuchtungseinrichtung nach dem Master-Slave-Funktionsprinzip die Schaltvorgänge in verschiedenen, parallel geschalteten Systemen gleichzeitig ausgelöst werden, ohne daß eine direkte Kopplung der Systeme miteinander erforderlich ist. Weiterhin entfällt das Stellen der Uhr nach einem Versorgungsspannungsausfall. Die Wochenschaltuhr wird als Mehrkanal-Schaltuhr ausgeführt. Pro Kanal steht ein Open-Collector-Ausgang zur Verfügung. Die Schaltzeiten werden im Application-Programm des Microcontrollers eingestellt und können dort jederzeit geändert werden.

Vom Microcontroller werden zwei Schaltkanäle für anzuschließende Beleuchtungseinrichtungen bereitgestellt, wobei einem der beiden Kanäle ein Dimmer und ein Zufallsgenerator nachgeordnet sind. Dadurch wird ein optisch wirkungsvolles Ein- und Ausschalten der Zusatzbeleuchtung erreicht.
Möglich ist weiterhin, daß im Microcontroller eine Ansteuerschaltung für mehrere Sprachspeicher realisiert wird, die es ermöglicht, entsprechend des im Microcontroller programmierten Application-Programms die Ausgabe der Werbebotschaften zu voreingestellten Zeiten, bei Annäherung von Personen oder durch Auswahl über eine Tastatureingabe zu veranlassen.

Ferner ist es möglich, daß in der Beleuchtungsbox ein LED-Laufschrifterzeuger integriert ist, der von der zentralen Steuereinheit aktiviert wird. Dabei ist die Systemsteuerung so ausgelegt, daß ein Überschneiden verschiedener Werbebotschaften, z. B. die gleichzeitige Ausgabe einer auditiven Botschaft über den Sprachspeicher und einer visuellen Botschaft über den LED-Laufschrifterzeuger, vermieden wird.

Der im Microcontroller realisierte Laderegler arbeitet nach dem Prinzip der IU-Ladung. Eine vom Akkumulator-Hersteller vorgegebene Ladekennlinie sowie eine Kennlinie zur Temperaturabhängigkeit der Ladeschlußspannung wird im Speicherbereich der Microcontroller-Steuerung abgelegt und die Ladung entsprechend dieser Kennlinien durchgeführt. Ein an der Batterie angeschlossener Temperatursensor dient zur Ermittlung der aktuellen Batterietemperatur und damit der Festlegung der temperaturabhängigen Ladeschlußspannung. Im Gegensatz zu den im Stand der Technik bekannten Anordnungen können an die erfindungsgemäße Microcontroller-Steuerung zwei Akkumulatoren angeschlossen werden. Bei Erreichen des Volladezustandes des Reserveakkumulators wird automatisch auf den Hauptakkumulator umgeschaltet. Zur Verhinderung der Selbstentladung des Reserveakkumulators wird dieser periodisch mit einem kleinen Ladestrom nachgeladen. Erreicht auch der Hauptakkumulator den Volladezustand, so wird der Ladestrom entsprechend reduziert und es fließt nur noch ein geringer Ladestrom für die Erhaltungsladung.
Zweckmäßigerweise wird der Reserveakkumulator zusammen mit der Steuerung im Basisblock oberhalb des flächenhaften Außenwerbeträgers angeordnet. Der Hauptakkumulator, der vorteilhafterweise für eine größere Kapazität ausgelegt wird, kann im unterem Bereich des flächenhaften Außenwerbeträgers, z.B. an einer Stütze angebracht sein.

Die im Microcontroller realisierte Entladesteuerung regelt die Entladung der Akkumulatoren. Je nach vorgegebenem Programm wird zunächst der Hauptakkumulator bis zum Erreichen der Tiefentladeschwelle entladen und dann auf den Reserveakkumulator umgeschaltet. Gleichzeitig erfolgt durch einen im Microcontroller realisierten Batteriecontroller eine Bilanzierung der in den beiden Akkumulatoren tatsächlich vorhandenen Energiemengen. Diese Bilanzierung erfolgt durch eine vorzeichenbehaftete Messung der Lade- und Entladeströme mittels Shunt an beiden Akkumulatoren. Das Ergebnis dieser Bilanzierung steht im Microcontroller als Wert für weitere Schaltvorgänge zur Verfügung und kann über Tastendruck auf ein zweizeiliges LCD-Display ausgegeben werden. In Abhängigkeit vom Energieinhalt können dann stufenlos Komponenten des Gesamtsystems zu-oder abgeschaltet werden. Somit ergibt sich ein gestaffelter Tiefentladeschutz, dessen Grenzen mit Hilfe der Software des Microcontrollers stufenlos eingestellt werden können.

In der Beleuchtungsbox ist eine asymmetrische Leuchte angebracht, die mit einer Leuchtstofflampe zur annähernd gleichmäßigen Grundbeleuchtung der zu beleuchtenden Werbefläche ausgerüstet ist. Um die Energieausbeute zu optimieren, kommen Niederspannungs-Leuchtstofflampen für Betriebsspannungen von 12 bis 24 V zur Anwendung.
Die ebenfalls in der Beleuchtungsbox inkludierten zusätzlich verstellbaren Spot-Strahler ermöglichen die Gestaltung von Lichtinseln. Sie sind insbesondere bei der Beleuchtung von Teilen des Werbemittels zur werbewirksamen Hervorhebung bestimmter Bereiche geeignet.

Um diese Spot-Strahler optisch wirkungsvoll einsetzen zu können, wird im Microcontroller ein Zufallsgenerator realisiert, der es ermöglicht, die einzelnen Halogenstrahler in unterschiedlicher Reihenfolge zu- und abzuschalten. Wird von der Wochenschaltuhr ein Ein- oder Ausschaltbefehl gegeben, so wird der Zufallsgenerator aktiviert und die einzelnen Halogenstrahler nacheinander ein- oder ausgeschaltet. Eine zusätzliche Tiefsetzstellerschaltung ermöglicht in Kombination mit dem Microcontroller ein weiches Einund Ausblenden der Zusatzbeleuchtung um einen abrupten Lichtwechsel auf der Werbefläche zu verhindern. Dies ist besonders dann wichtig, wenn die flächenhaften Außenwerbeträger in der Nähe von Straßen aufgestellt sind und durch eine abrupte Änderung der Beleuchtungsstärke die Sicherheit der Straßenverkehrsteilnehmer, insbesondere der Fahrzeugführer, beeinträchtigt werden könnte. Die Dimmzeiten können im Application-Programm des Microcontrollers frei eingestellt werden.

Vorteilhafterweise ist die Beleuchtungsbox mit dem Basisblock lösbar verbunden und befindet sich in einem definierten Abstand vor der zu beleuchtenden Werbefläche. Die Anordnung am oberen Rahmen des flächenhaften Außenwerbeträgers gewährleistet einen wirksamen Schutz der Anlage vor mutwilliger Beschädigung.

Im Microcontroller wird eine Ansteuerschaltung für digitale Sprachspeicher realisiert, die es ermöglicht, mehrere verschiedene Sprachspeicher oder Sprachspeicherkaskaden direkt zu adressieren und damit über ein entsprechendes Programm im Microcontroller entweder zu voreingestellten Zeiten, bei Annäherung von Personen über einen zusätzlichen PIR-Sensor oder durch Anwahl über eine Matrixtastatur zu aktivieren. Die jeweils gültige Aktivierungsart wird im Application-Programm festgelegt. Bei Aktivierung eines Sprachspeichers wird gleichzeitig ein NF-Verstärker zugeschaltet, der das Ausgangssignal des Sprachspeichers auf die erforderliche Lautstärke intensiviert. Zusätzlich ist der Verstärker mit einer umgebungsgeräuschabhängigen Lautstärkeregelung versehen.

Der in der Beleuchtungsbox integrierte LED-Laufschrifterzeuger wird von der zentralen Steuerung zu vorprogrammierten Zeiten bzw. bei Annäherung von Personen auf dem Gehweg durch einen PIR-Sensor aktiviert. In dieser Schaltungsanordnung wird ein herkömmlicher LED-Laufschrifterzeuger mit serieller Schnittstelle eingesetzt. Die serielle Schnittstelle ermöglicht eine direkte Kommunikation mit dem Microcontroller und damit auch eine direkte Programmierung und Steuerung des LED-Laufschrifterzeugers. Weiterhin besteht über ein Funkmodem die Möglichkeit, eine Programmierung des LED-Laufschrifterzeugers von einer zentralen Stelle aus durchzuführen. Damit können kostengünstig aktuelle Informationen auf den LED-Laufschrifterzeuger übermittelt und über diesen angezeigt werden. Die Aktivierung des LED-Laufschrifterzeugers erfolgt zu vorher eingestellten Zeiten in Kombination mit einem PIR-Sensor. Dadurch wird eine Mitteilung zur voreingestellten Zeit nur dann ausgegeben, wenn sich mindestens ein Passant im Umfeld des flächenhaften Außenwerbeträgers, in der sogenannten Kontaktzone, aufhält. Eine Schaltuhr aktiviert die Ausgabe für einen bestimmten Zeitraum. Aber die Ausgabe der Nachricht erfolgt nur dann, wenn in diesem Zeitraum vom PIR-Sensor wenigstens ein Passant in der Kontaktzone registriert wird. Dies ermöglicht eine effiziente und energiesparende Betriebsweise des Gesamtsystems.
Die Steuerung wird zweckmäßigerweise ergänzt durch ein internes Ladegerät zum Anschluß der Anlage an eine externe Spannungsquelle, um das Nachladen des Energiespeichers bei unzureichendem Energieangebot zu gewährleisten sowie durch einen Überschußmanager, der die sofortige Freigabe von Verbrauchern bei vollem Energiespeicher garantiert.

Der Basisblock, in dem sich der Reserveakkumulator und die Steuerung befinden, ist zur sicheren Unterbringung der einzelnen Komponenten durch mehrere Trennwände unterteilt. Die zentrale Steuerung ist zweckmäßigerweise von außen durch Öffnen einer verschließbaren Abdeckung erreichbar. Sie ist dabei so angebracht, daß sie zwar von außen bedienbar ist, jedoch nicht durch die Bedienungsöffnung entnommen werden kann. Aus Gründen des Diebstahlschutzes ist es zweckmäßig, das Gehäuse mit Spezialschrauben zu verschließen, die nur mit einem dafür vorgesehenen Spezialwerkzeug entfernt werden können.

Die erfindungsgemäße Beleuchtungseinrichtung kann mehrfach nebeneinander an einem flächenhaften Außenwerbeträger angebracht werden, wobei in diesem Fall nur einer der Basisblöcke mit einer vollständigen Systemsteuerung versehen sein muß und die übrigen Beleuchtungseinrichtungen von dieser Steuerung betätigt werden. Zweckmäßigerweise sind dann die Basisblöcke der einzelnen Beleuchtungseinrichtungen über ein Datenkabel miteinander verbunden (Master-Slave-Funktionsprinzip).

Um das Solarpaneel in eine günstige Bestrahlungsrichtung ausrichten zu können, ist auf der Oberseite des Basisblocks eine drehbar gelagerte, arretierbare Halterung für die Paneelbox befestigt, in dessen Innerem das Verbindungskabel zu der zentralen Steuerung verlegt ist. In den beiden am seitlichen Rahmen des flächenhaften Außenwerbeträgers angebrachten Infoblöcken sind weitere Informationsträger integriert. Dies können sein: ein herkömmliches Digital-Wetterstationsmodul, welches Angaben zur Temperatur, Luftfeuchtigkeit, allgemeine Wettertendenz, Luftdruck, Luftdrucktendenz und dergleichen ermöglicht, eine Datums- und Uhrzeitanzeige, die mit dem Microcontroller und dem DCF-Funkuhr-Modul gekoppelt ist, ein vierzeiliges LCD-Display sowie eine Folientastatur zum interaktiven Eingriff in die Informationsübermittlung

Zusätzlich kann der momentan erzeugte Ladestrom über ein zweizeiliges LCD-Display angezeigt werden.

Die erfindungsgemäße Anordnung zeichnet sich durch eine Reihe von Vorteilen aus. Hierzu zählen insbesondere:
- die Unabhängigkeit des Einsatzortes von einer Netzspannungsanschlußmöglichkeit,
- die Vielseitigkeit der Steuerungsmöglichkeiten durch die Programmierbarkeit des Microcontrollers,
- die Möglichkeit der unbegrenzten Anzahl an Schaltspielen,
- die gemeinsame Steuerungsmöglichkeit mehrerer werbewirksamer, technischer Effekte wie beispielsweise das Zusammenspiel von speziellen Strahleranordnungen für Lichtinselbildungen und auditiven oder visuellen Werbemedien,
- die energiesparende Lichterzeugung durch Kompaktleuchtstofflampen, die unabhängig von einer Netzstromversorgung mit regenerativer Energie aus Solarpaneelen in Verbindung mit einem Solarakkumulator betrieben werden,
- die einfache Montage und Demontage der Beleuchtungseinrichtung,
- der Aufbau der Gesamtanlage als Bausteinsystem, wodurch je nach Erfordernissen einzelne Komponenten der Beleuchtungseinrichtung zu einem System kombiniert werden können,
- die durch den Einsatz des Microcontrollers ermöglichte einfache Kopplung von mehreren autarken Beleuchtungseinrichtungen nach dem Master-Slave-Funktionsprinzip, wodurch der Schaltungsaufwand bei der Parallelschaltung mehrerer solarbetriebener Beleuchtungseinrichtungen reduziert wird,
- die Aufstellungsmöglichkeit der Beleuchtungseinrichtung ohne die erforderlichen Genehmigungsverfahren für Erdarbeiten sowie der Wegfall der sonst notwendigen Installationen für den Netzanschluß, wodurch die Kosten für Verlegung und Material sowie die Kosten für Stromverbrauch entfallen.

Die Erfindung wird im folgenden anhand eines Ausführungsbeispieles näher erläutert. In der zugehörigen Zeichnung zeigen:
Figur 1 eine perspektivische Ansicht der erfindungsgemäßen Beleuchtungseinrichtung in montierter Form;
Figur 2 eine Seitenansicht der Beleuchtungseinrichtung;
Figur 3 eine perspektivische Ansicht der Tafelträger mit Zusatzeinrichtungen;
Figur 4 die Unteransicht der Beleuchtungsbox;
Figur 5 die Seitenansicht der Beleuchtungsbox
und Figur 6 ein Blockschaltbild der Gesamtanordnung.

In den Figuren 1 und 2 ist die Gesamtanordnung dargestellt. Die Beleuchtungseinrichtung enthält die Bausteine Paneelbox 1, Basisblock 2 und Beleuchtungsbox 3, die untereinander und mit dem Tafelträger 14 durch stabile Profilschienen verbunden und je nach Bedarf montier- bzw. demontierbar sind. Der Basisblock 2 bildet den Grundbaustein der autarken Beleuchtungseinrichtung und enthält im Inneren den wechselbaren Reserveakkumulator 5 und die zentrale Steuereinheit 6 für die gesamte Anlage.

Auf der Deckfläche 7 des Basisblocks 2 befindet sich im vorderen Bereich ein Dämmerungsschalter 21 und dahinter eine mittels Schwenklager 8 drehbar angeordnete Paneelbox 1, in der ein Solarmodul integriert ist, das in die für die Energieerzeugung optimale Sonneneinstrahlungsrichtung gedreht werden kann Die zur Speisung der Anlage erzeugte Solarenergie wird in dem im Basisblock 2 befindlichen Reserveakkumulator 5 zwischengespeichert.

Figur 3 zeigt die Tafelträger 14, in die jeweils ein Infoblock 9 als weiterer Bestandteil der Beleuchtungseinrichtung integriert ist. Der Infoblock 9 beinhaltet Anzeigeelemente für Systemdaten, z.B. ein Wetterstationsmodul 10, ein DCF-Funkuhr-Modul 12, ein LCD-Display 13 sowie eine Folientastatur 11 und zusätzlich einen PIR-Sensor 19.
Die Bedienbarkeit der zentralen Steuereinheit 6 und der Wechsel des Reserveakkumulators 5 ist durch abdeckbare Offnungen 7 im Basisblock 2 gewährleistet.

Am Basisblock 2 ist rechtwinklig zur Werbefläche 4 die in den Figuren 4 und 5 erläuterte Beleuchtungsbox 3 angeordnet. In ihr sind eine zur Lichterzeugung verwendete asymmetrische Leuchte 15 mit einer Niederspannungs-Leuchtstofflampe, der zugehörige Reflektor 16 zur Strahlungskonzentration auf die zu beleuchtende Werbefläche 4, bedarfsweise einschaltbare und in ihrer Stellung steuerbare Spot-Strahler 17, ein Lautsprecher 18 zur Ausgabe akustischer Effekte und in der schräggestellten Stirnfläche der LED-Laufschrifterzeuger 20 angeordnet.

Eine umfassende Plastpulverbeschichtung sämtlicher Gehäuseoberflächen der Bausteine sorgt für eine weitgehende Witterungsresistenz der Anlage.

Das Zusammenwirken der Funktionselemente erläutert das in Figur 6 dargestellte Blockschaltbild.

### BEZUGSZEICHENLISTE

- 1: Paneelbox
- 2: Basisblock
- 3: Beleuchtungsbox
- 4: Werbefläche
- 5: Reserveakkumulator
- 6: zentrale Steuerung
- 7: Deckfläche des Basisblocks
- 8: Schwenklager
- 9: Infoblock
- 10: Wetterstationsmodul
- 11: Folientastatur
- 12: DCF-Funkuhr-Modul
- 13: LCD-Display
- 14: Tafelträger
- 15: asymmetrische Leuchte
- 16: Reflektor
- 17: Spot-Strahler
- 1 8: Lautsprecher
- 19: PIR-Sensor
- 20: LED-Laufschrifterzeuger
- 21: Dämmerungsschalter

## Patentansprüche

1. Flächenhafter Außenwerbeträger mit Beleuchtungseinrichtung, wobei die Beleuchtungseinrichtung mit Solarenergie betrieben wird, **dadurch gekennzeichnet**, daß
- die gesamte Beleuchtungseinrichtung über eine zentrale Systemsteuerung (6) mit Microcontroller gesteuert wird und
- die Solarenergie in zwei getrennt ansteuerbaren Akkumulatoren gespeichert wird, bei denen mit Batteriecontrollern der Ladezustand und mit Temperatursensoren die Betriebstemperatur erfaßt wird.

2. Außenwerbeträger nach Anspruch 1, **dadurch gekennzeichnet**, daß die Beleuchtungseinrichtung modulare Baugruppen aufweist, die jeweils aus einem Basisblock (2), einer Beleuchtungsbox (3) und einer Paneelbox (1) bestehen.

3. Außenwerbeträger nach Anspruch 1 oder 2, **dadurch gekennzeichnet**, daß einer der Akkumulatoren im oberen Bereich und ein weiterer Akkumulator im unteren Bereich des flächenhaften Außenwerbeträgers angebracht ist.

4. Außenwerbeträger nach einem der vorhergehenden Ansprüche, **dadurch gekennzeichnet**, daß die Beleuchtungsbox (3) mindestens eine vom Microcontroller gesteuerte asymmetrische Leuchte (15) und Spot-Strahler (17) und/oder einen Lautsprecher (18) sowie einen LED-Laufschrifterzeuger (19) enthält.

5. Außenwerbeträger nach Anspruch 4, **dadurch gekennzeichnet**, daß die Komponenten der Beleuchtungsbox (3) über zwei Schaltkanäle angesteuert werden, wobei einem der beiden Kanäle ein Dimmer und ein Zufallsgenerator zugeordnet sind.

6. Außenwerbeträger nach einem der vorhergehenden Ansprüche, **dadurch gekennzeichnet**, daß
- im Micorcontroller der zentralen Systemsteuerung (6), ein Laderegler für zwei Akkumulatoren und eine Entladesteuerung mit Tiefentladeschutz und Batteriecontroller integriert ist,
- die Systemsteuerung (6) so ausgelegt ist, daß die Ausgabe verschiedener Werbebotschaften, wie auditive Botschaften über den Sprachspeicher und visuelle Botschaften über den LED-Laufschrifterzeuger koordiniert wird und
- am Microcontroller eine serielle Schnittstelle zur Programmierung vorhanden ist.

7. Außenwerbeträger nach einem der vorhergehenden Ansprüche, **dadurch gekennzeichnet**, daß die Paneelbox (1) um eine horizontale Achse schwenkbar ist und eine Feststellmöglichkeit aufweist.

8. Außenwerbeträger nach einem der vorhergehenden Ansprüche, **dadurch gekennzeichnet**, daß die zentrale Steuerung (6) und einer der Akkumulatoren in einem mit verschließbaren Öffnungen versehenem Basisblock angeordnet sind, welcher durch Trennwände unterteilte Fächer aufweist, wobei der Reserveakkumulator (5) sich in einem Fach auf einem beweglichen Schlitten befindet und die zentrale Steuerung (6) in einem Fach angeordnet ist, dessen Offnung kleiner als die Abmessungen der zentralen Steuerung (6) ist.

9. Außenwerbeträger nach einem der vorhergehenden Ansprüche, **dadurch gekennzeichnet**, daß im Microcontroller eine Ansteuerschaltung für mehrere Sprachspeicher vorhanden ist, die es ermöglicht, entsprechend eines im Microcontroller realisierten Application-Programms die Ausgabe der Werbebotschaften zu voreingestellten Zeiten, bei Annäherung von Passanten mit Hilfe eines PIR-Sensors oder durch Auswahl über eine Tastatureingabe vorzunehmen.

## Claims

1. Planar outdoor advertising support with illumination equipment, with the illumination equipment being operated by solar energy, **characterised in that**
- the entire illumination equipment is controlled via a central system control (6) using a microcontroller, and in that
- solar energy is stored in two accumulators which may be activated separately, and in which battery condition indicators register the state of charge, and temperature sensors register the operating temperature.

2. Outdoor advertising support as claimed in claim 1, **characterised in that** the illumination equipment presents modular sub-assemblies each of which consist of a base block (2), of a lighting box (3), and of a panel box (1).

3. Outdoor advertising support as claimed in claim 1 or 2, **characterised in that** one of the accumulators is mounted in the upper part, and that an additional accumulator is mounted in the lower part of the planar outdoor advertising support.

4. Outdoor advertising support as claimed in any preceding claim, **characterised in that** the lighting box (3) contains at least one asymmetrical lighting fitting (15) and spotlights (17),
and/or a loudspeaker (18) as well as a generator of moving LED text (19) controlled by the microcontroller.

5. Outdoor advertising support as claimed in claim 4, **characterised in that** the components of the lighting box (3) are activated with the help of two switching channels, while one of the two channels is assigned to a dimmer and the other to a random-check generator.

6. Outdoor advertising support as claimed in any preceding claim, **characterised in that**
- the microcontroller of the central system control (6) integrates a charging controller for two accumulators and a discharge control including a protection against total discharge, and a battery controller,
- the system control (6) is so designed that the output of different advertising messages such as audio messages is controlled by means of the voice memory, while visual messages are controlled with the help of the generator of moving LED text, and in that
- the microcontroller has a serial interface for programming.

7. Outdoor advertising support as claimed in any preceding claim, **characterised in that** the panel box (1) swivels around an horizontal axis, and has a locking device.

8. Outdoor advertising support as claimed in any preceding claim, **characterised in that** the central control (6) and one of the accumulators are arranged in a base block which has locking openings, and which presents compartments divided by means of partitions,
while the standby accumulator (5) is located in a compartment on a movable slide, and while the central control (6) is arranged in a compartment with an opening that is smaller than the dimensions of the central control (6).

9. Outdoor advertising support as claimed in any preceding claim, **characterised in that** the microcontroller has a driving circuit for several voice memories which makes it possible, according to an application programme implemented on the microcontroller, to output the advertising messages at preset times, when passers-by are coming near as determined by means of a PIR sensor, or by a selection made via keyboard input.

## Revendications

1. Support de surface publicitaire extérieur à dispositif d'éclairage, ledit dispositif d'éclairage fonctionnant à l'énergie solaire, **caractérisé en ce que**
- l'ensemble du dispositif d'éclairage est actionné par une commande centrale de système (6) à microcontrôleur et
- en ce que l'énergie solaire est accumulée dans deux accumulateurs à commande séparée, dont l'état de charge est détecté par des contrôleurs de batterie et la température de service par des capteurs de température.

2. Support publicitaire extérieur selon revendication 1, **caractérisé en ce que** le dispositif d'éclairage présente des groupes de composants modulaires, consistant chacun en un bloc de base (2), une boîte d'éclairage (3) et une boîte de panneau (1).

3. Support publicitaire extérieur selon revendication 1 ou 2, **caractérisé en ce que** l'un des accumulateurs est monté sur la partie supérieure du support de surface publicitaire extérieur et un autre accumulateur sur la partie inférieure dudit support.

4. Support publicitaire extérieur selon l'une des revendications précédentes, **caractérisé en ce que** la boîte d'éclairage (3) comporte au moins une lampe asymétrique commandée par le microcontrôleur (15) et des projecteurs à spot (17)
et/ou un haut-parleur (18) ainsi qu'un générateur d'écriture lumineuse à LED (19).

5. Support publicitaire extérieur selon revendication 4, **caractérisé en ce que** les composants de la boîte d'éclairage (3) sont actionnés par deux canaux contacteurs, un variateur de lumière et un générateur aléatoire étant attribués à l'un des deux canaux.

6. Support publicitaire extérieur selon l'une des revendications précédentes, **caractérisé en ce que**
- un régulateur de charge pour deux accumulateurs et une commande de décharge à protection anti-décharge profonde et contrôleur de batterie sont intégrés au microcontrôleur de la commande centrale de système (6),
- la commande centrale de système (6) est conçue de manière à coordonner l'émission de différents messages publicitaires, tels que messages parlés émis par la mémoire vocale et messages visuels par le générateur d'écriture lumineuse à LED, et
- en ce qu'une interface sérielle de programmation est prévue sur le microcontrôleur.

7. Support publicitaire extérieur selon l'une des revendications précédentes, **caractérisé en ce que** la boîte de panneau (1) pivote autour d'un axe horizontal et présente un moyen de fixation.

8. Support publicitaire extérieur selon l'une des revendications précédentes, **caractérisé en ce que** la commande centrale (6) et l'un des accumulateurs sont disposés dans un bloc de base pourvu d'ouvertures obturables et à compartiments séparés par des parois,
l'accumulateur de réserve (5) se trouvant sur un tiroir coulissant dans un compartiment et la commande centrale (6) étant disposée dans un compartiment dont l'ouverture est de dimensions inférieures à celles de la commande centrale (6).

9. Support publicitaire extérieur selon l'une des revendications précédentes, **caractérisé en ce que** le microcontrôleur comprend un circuit de commande pour plusieurs mémoires vocales, rendant possible l'émission de messages publicitaires à des moments définis, conformément à un programme d'application réalisé dans le microcontrôleur, à l'approche de passants au moyen d'un senseur PIR ou par sélection entrée par clavier.
